# EUROPÄISCHE PATENTSCHRIFT

(11) **EP 2 105 395 B1**
(45) Veröffentlichungstag und Bekanntmachung des Hinweises auf die Patenterteilung: **20.07.2011**
(21) Anmeldenummer: 09155321.4
(22) Anmeldetag: 17.03.2009
(51) Int. Cl.: B65H 3/08, B41F 21/00, B41F 21/06, B65H 5/08, B65H 5/22

(54) **Vorrichtung zum Zuführen von Bogen**
Device for inserting sheets
Dispositif destiné au transport de feuilles

(30) Priorität: 18.03.2008 DE 102008014812
(43) Veröffentlichungstag der Anmeldung: 30.09.2009
(73) Patentinhaber: Koenig & Bauer AG, 97080 Würzburg (DE)
(72) Erfinder: Jentzsch, Arndt, 01640 Coswig (DE); Ziegenbalg, Christian, 01689 Weinböhla (DE); Oehler, Berthold, 01309 Dresden (DE)

(56) Entgegenhaltungen:
- DE-A1- 2 707 040
- DE-A1- 3 912 458
- DE-A1- 3 912 476
- DE-C1- 4 214 232
- US-A1- 2006 181 002

## Beschreibung

Die Erfindung betrifft eine Vorrichtung zum Zuführen von Bogen eines an Vorderkantenanschlägen anliegenden Bogenstapels zu einem Druckzylinder mit einen jeweils obersten Bogen im Bereich der Bogenhinterkante erfassenden und in eine Förderrichtung verbringenden Transportsaugern, wobei zwischen den Vorderkantenanschlägen und dem Druckzylinder Bogentransportmittel und diesen nachgeordnet Bogenbeschleunigungsmittel vorgesehen sind.

Bei schnell laufenden Bogen verarbeitenden Maschinen ist es allgemein üblich, in einem Bogenanleger einen Bogenstapel mit der Vorderseite an Vorderkantenanschlägen zu positionieren und im Hinterkantenbereich einen Bogentrenner vorzusehen. Im Bogentrenner ist ein Tasterfuß sowie Trenn- und Transportsauger aufgenommen. Die Trennsauger führen eine vertikale Bewegung aus und erfassen bei ihrer Bewegung gegen die Oberseite des Bogenstapels den jeweils obersten Bogen und trennen diesen durch ihre Bewegung in die Ausgangslage im Hinterkantenbereich vom Folgebogen. Durch zusätzlich vorgesehene Bläser wird zwischen den beiden Bogen ein Luftpolster aufgebaut und so der von den Trennsaugern gehaltene Bogen vollständig vom Folgebogen getrennt. Der durch die Trennsauger gehaltene Bogen wird von hin- und hergehenden Transportsaugem übernommen und in eine Förderrichtung transportiert. So gelangt der Bogen mit seinem Vorderkantenbereich zu den Vorderkantenanschlägen unmittelbar nachgeordneten Bogentransportmitteln. Ein erstes Bogentransportmittel, dass z. B. als ständig umlaufende Transportwalze und dieser zugeordneten Tupferrollen besteht, erfasst den von den Transportsaugern geführten Bogen und fördert diesen zu einem zweiten Bogentransportmittel, wobei der Bogen von den Transportsaugem freigegeben wird. Die Transportsauger bewegen sich nach Freigabe des Bogens in ihre Ausgangslage zur Übernahme des zwischenzeitlich von den Trennsaugern aufgenommenen Folgebogens zurück und ordnen diesen unterlappend dem von den ersten Bogentransportmitteln geführten Bogen zu.

Das zweite Bogentransportmittel ist in der Regel als Bändertisch, vorzugsweise als Saugbändertisch ausgebildet. Das zweite Bogentransportmittel führt die zur Verarbeitung gelangenden Bogen staffelförmig auf einen Anlegtisch, wo der jeweils vorderste Bogen der Bogenstaffel mit der Vorderkante gegen in die Bahn der Bogen führbare Anlegmarken transportiert, zu Ruhe gebracht und so nach der Vorderkante ausgerichtet wird. Nachfolgend wir der in Ruhe befindliche Bogen nach der Seitenkante ausgerichtet. Der ausgerichtete und in Ruhe befindliche Bogen wird von Bogenbeschleunigungsmitteln erfasst, auf Druckzylindergeschwindigkeit beschleunigt und dem Druckzylinder zugeführt. Dabei werden die Bogen in üblicher Weise von einem ersten Bogenbeschleunigungsmittel, das als rotierender oder schwingender Vorgreifer ausgebildet ist, auf einen Bruchteil der Druckzylindergeschwindigkeit beschleunigt und danach an ein zweites Bogenbeschleunigungsmittel übergeben, welches die Druckzylindergeschwindigkeit realisiert und die Bogen dem Druckzylinder zuführt.

Es ist weiterhin bekannt, die Soll-Lage der zum Anlegtisch geführten Bogen nicht auf diesem zu realisieren, sondern das Ausrichten nach der Vorderkante und/oder Seitenkante auf dem ersten und/oder zweiten Beschleunigungsmittel durchzuführen (DE 3305219 A1, DE 614107).

Die zwischen den Vorderkantenanschlägen des Bogenstapels und den Bogenbeschleunigungsmitteln vorgesehenen Bogentransportmittel sind aufwändig und bedingen einen großen Bauraum. Weiterhin ist es nachteilig, dass die im Hinterkantenbereich von den Transportsaugem definiert gehaltenen Bogen an Bogentransportmittel übergeben und durch diese mittels Friktion auf den Anlegtisch sowie mit der Vorderkante gegen die Anlegmarken transportiert werden. Dadurch besteht die Gefahr, dass die Lage der Bogen zueinander bzw. ihre Lage zum Maschinentakt verändert wird, was zu Produktivitätsverlusten führt. Außerdem ist es von Nachteil, die Bogen staffelförmig auf dem Anlegtisch und den jeweils vordersten Bogen der Bogenstaffel mit der Vorderkante gegen die Anlegmarken zu führen, da die Gefahr besteht, dass der abziehende Bogen, also der von den Bogenbeschleunigungsmitteln erfasste Bogen, mit seinem freien Ende den unterlappenden Folgebogen mitreißt, was zu Betriebsstörungen führt.

Wird das zweite Bogentransportmittel, wie in Bogen verarbeitenden Maschinen allgemein üblich, als Saugbändertisch ausgebildet, ist es problematisch und nur mit einem hohen Aufwand möglich, den die zu transportierenden Bogen haltenden Unterdruck diffizil dem zur Verarbeitung gelangenden Bogenmaterial anzupassen. Außerdem müssen zusätzliche Mittel vorgesehen werden, die es ermöglichen, dass der erste Bogen einer Bogenstaffel sicher vom Saugbändertisch übernommen und der letzte Bogen einer Bogenstaffel störungsfrei mit der Vorderkante an den Anlegmarken angelegt wird.

In der DE 19511296 A1 ist ein gattungsgemäßer Bogenanleger mit einer speziell ausgebildeten Vorrichtung zum Vereinzeln und Abtransportieren flächiger Gegenstände beschrieben. Um die Steuercharakteristik der Transportsauger, insbesondere den in Bogentransportrichtung zurückzulegenden Weg und die Transportgeschwindigkeit den Formaten der zur Verarbeitung gelangenden Bogen anpassen zu können, wird vorgeschlagen, die Transportsauger mittels einer Antriebseinheit an geradlinigen Führungen hin- und herbewegbar vorzusehen. Mittels einer der Antriebseinheit zugeordneten Steuereinheit können der Weg, über den die Transportsauger aktiviert sind, und/oder die Geschwindigkeit der Transportsauger variiert werden. Zur Realisierung einer hohen Anzahl von abtransportierten Bogen pro Zeiteinheit sind erste und zweite Transportsauger vorgesehen, den eigene Antriebseinheiten zugeordnet sind. Die Transportsauger erfassen wechselweise einen vereinzelten Bogen und transportieren diesen in Förderrichtung bis zur Übergabe an die Bogentransportmittel. Nach der Bogenübergaben laufen die Transportsauger entgegen der Förderrichtung zurück zur Bogenübernahmeposition, wobei die Transportsauger durch Schwenken der Führungen einer Bahn folgen, die über der Bahn liegt, die von den Transportsaugem beim Transport der Bogen in Förderrichtung beschrieben wird.

Aus der EP 0939 738 B1 ist weiterhin eine Vorrichtung zum Zuführen der Bogen eines an Vorderkantenanschlägen anliegenden Bogenstapels zu einem Druckzylinder bekannt, bei der oberhalb des Bogenstapels den jeweils zuzuführenden Bogen im Bereich der Bogenvorderkante erfassende, den Bogen vom Bogenstapel trennende und über einen Anlegtisch zu Anlegmarken transportierende Sauger vorgesehen sind. Den Saugern ist ein Schwingantrieb zugeordnet und oberhalb der Ebene des Anlegtischs ein den zuzuführenden Bogen erfassender, den Bogen beschleunigender und an den Druckzylinder übergebender Vorgreifer angeordnet.

Diese Vorrichtung zum Zuführen von Bogen ist nur für kleinformatige Maschinen und Maschinen geringer Leistung geeignet, da die den jeweils obersten Bogen vom Bogenstapel trennenden und zu den Anlegmarken transportierenden Sauger immer erst dann den Folgebogen erfassen können, wenn das freie Ende des abziehenden Bogens den Vorderkantenbereich des Bogenstapels verlassen hat. Außerdem ist es von Nachteil, dass die vom Bogenstapel vereinzelten und im Bereich der Vorderkante durch die Sauger in einer definierten Lage geführten Bogen zum Ausrichten gegen die Vordermarken geführt und freigegeben werden, wodurch die Produktivität der Bogen verarbeitenden Maschine nachteilig beeinflusst wird.

Die US 2006/181002 A1 offenbart eine Vorrichtung zum Zuführen von Bogen eines an Vorderkantenanschlägen anliegenden Bogenstapels zu einem Druckzylinder mit einen jeweils obersten Bogen im Bereich der Bogenhinterkante erfassenden und in eine Förderrichtung verbringenden Transportsaugern, wobei zwischen den Vorderkantenanschlägen und dem Druckzylinder Bogentransportmittel vorgesehen sind, wobei die Bogen den Bogentransportmittel durch die Transportsauger zuführbar sind.

Aufgabe der Erfindung ist es, eine Vorrichtung zum Zuführen von Bogen zu schaffen, die einen geringen Bauraum beansprucht, mit einfachen Mitteln zu realisieren ist und die Produktivität der Bogen verarbeitenden Maschine nicht nachteilig beeinflusst.

Erfindungsgemäß wird die Aufgabe durch eine Vorrichtung nach den Merkmalen des Anspruchs 1 realisiert.

Die erfindungsgemäße Lösung ermöglicht es, den Bogenanleger direkt den Bogenbeschleunigungsmitteln vorzuordnen und damit eine kostensparende sowie kompakte Bauweise zu realisieren. Außerdem ist es von Vorteil, dass die im Bogenanleger vereinzelten Bogen in einer definierten Lage den Bogenbeschleunigungsmittein zugeführt werden, wodurch Überschiessbogen vermieden, ein hoher Bogendurchsatz ermöglicht und damit eine hohe Arbeitproduktivität gesichert werden.

An einem Ausführungsbeispiel wird die Erfindung näher erläutert. In den zugehörigen Zeichnungen zeigen:
- Fig. 1: die teilweise Darstellung eines Bogenanlegers in der Seitenansicht,
- Fig. 2: das schematische Getriebeschaubild eines den Transportsaugem zugeordneten Mechanismus,
- Fig. 3: eine Ansicht gemäß der Linie A-A in Fig. 2.

In Fig. 1 ist ein Bogenanleger 1 mit einem aus Bogen 2 bestehenden Bogenstapel 3 gezeigt. Der Bogenstapel 3 ist auf einer Stapelplatte 4 aufgebaut, an der Zugmittel 5 angreifen, die mit einem Antrieb verbunden sind, der einem Gestell 6 des Bogenanlegers 1 zugeordnet ist. Die Bogen 2 des Bogenstapels 3 liegen mit einer Bogenvorderkante 2.1 an Anschlagflächen 7.1 von über eine maximale Formatbreite beabstandet zueinander verteilt angeordneten Vorderkantenanschlägen 7 an. Am oberen Ende der Vorderkantenanschläge 7 ist sich ein ebenfalls über die Formatbreite erstreckende Bogenklappe 8 vorgesehen, die mittels einer Klappenwelle 9 gelagert und durch nicht dargestellte Mittel in oder entgegen dem Uhrzeigersinn geschwenkt werden kann. Im Bereich der Bogenhinterkanten 2.2 der Bogen 2 des Bogenstapels 3 sind im Maschinentakt eine auf- und abwärts gerichtete Bewegung ausführende Trennsauger 10 sowie ein Tasterfuß 11 vorgesehen, der ebenfalls eine auf- und abwärts gerichtete Bewegung ausführt, welche durch eine Schwenkbewegung überlagert ist. Weiterhin sind auf die Bogenhinterkanten 2.2 gerichtete Bläser 12 vorgesehen.

In einer Förderrichtung 18 sind den Trennsaugern 10 erste Transportsauger 13 nachgeordnet. Die ersten Transportsauger 13 sind jeweils mittels eines Gleitsteins 15 auf einer ersten Führungsschiene 16 angeordnet und beabstandet verteilt über die Formatbreite der zur Verarbeitung gelangenden Bogen 2 vorgesehen. Die ersten Führungsschienen 16 erstrecken sich parallel zur Oberfläche des Bogenstapels 3 und verlaufen in Förderrichtung 18. An einer die ersten Transportsauger 13 verbindenden ersten Saugerstange 19 greift eine erste Schubstange 21 an, die mit einer ersten Schubkurbel 23 verbunden ist. Die erste Schubkurbel 23 ist drehfest einer ersten Antriebswelle 25 zugeordnet, welche eintourig im Arbeitstakt angetrieben wird. Dazu ist die erste Antriebswelle 25 z. B. über einen Zahnriemen 29 mit einem ersten Motor 27 verbunden (Fig. 1 und 3).

Um zu ermöglichen, dass die ersten Transportsauger 13, die bei der Bewegung in Förderrichtung 18 eine Bogenförderebene 30 beschreiben, bei einer Bewegung entgegen der Förderrichtung 18 oberhalb dieser Bogenförderebene 30 geführt werden, können die ersten Führungsschienen 16 schwenkbar durch eine im Bereich der Bogenhinterkanten 2.2 angeordneten Lagerwelle 31 aufgenommen sein. Am freien Ende einer Führungsschiene 16 greift über eine erste Koppel 32 ein erster Rollenhebel 34 an, der mit einer ersten Kurvenrolle 36 an einer ersten Kurvenscheibe 38 abläuft, die drehfest mit der ersten Antriebswelle 25 verbunden ist, wodurch die ersten Führungsschienen 16 im Arbeitstakt angehoben und abgesenkt werden können.

Es ist auch möglich, neben den ersten Transportsaugem 13 zweite Transportsauger 14 vorzusehen und die Transportsauger 13, 14 alternierend einzusetzen. Dazu sind zwischen den ersten Führungsschienen 16 zweite Führungsschienen 17 vorgesehen, die mit dem einen Ende schwenkbar der Lagerwelle 31 zugeordnet sind. Auf jeder zweiten Führungsschiene 17 ist mittels eines Gleitsteins 15 ein zweiter Transportsauger 14 vorgesehen. Die zweiten Transportsauger 14 sind durch eine zweite Saugerstange 20 verbunden, an der eine zweite Schubstange 22 angreift, die mit einer zweiten Schubkurbel 24 verbunden ist. Die zweite Schubkurbel 24 ist drehfest einer zweiten Antriebswelle 26 zugeordnet, welche halbtourig von einem zweiten Motor 28 über einen Zahnriemen 29 angetrieben wird. Werden zweite Transportsauger 14 vorgesehen, ist es erforderlich, die erste Antriebswelle 25 durch den ersten Motor 27 ebenfalls halbtourig anzutreiben.

Bei der Verwendung zweiter Transportsauger 14 müssen diese oberhalb der durch die Transportsauger 13, 14 beschriebenen Bogenförderebene 30 bei der Bewegung entgegen der Förderrichtung 18 geführt werden. Dazu greift an einem freien Ende der zweiten Führungsschienen 17 eine zweite Koppel 33 an, die mit einem zweiten Rollenhebel 35 verbunden ist. Im zweiten Rollenhebel 35 ist eine zweite Kurvenrolle 37 gelagert, die an einer zweiten Kurvenscheibe 39 abläuft. Die zweite Kurvenscheibe 39 ist drehfest mit der zweiten Antriebswelle 26 verbunden, die über den Zahnriemen 29 mit dem zweiten Motor 28 verbunden ist.

Der Bogenförderebene 30 ist im vorderen Bereich eine Bogenleitvorrichtung 40 zugeordnet, die aus oberen Bogenleitmitteln 41 und unteren Bogenleitmitteln 42 besteht. Die Bogenleitvorrichtung 40 erstreckt sich bis zu unmittelbar den Vorderkantenanschlägen 7 nachgeordneten Bogenbeschleunigungsmitteln 43. Die Bogenbeschleunigungsmittel 43 sind derart ausgeführt, dass sie den Bogen 2 beschleunigen, das heißt, dessen Transportgeschwindigkeit erhöhen, und beschleunigt an ein nachfolgendes System übergeben. Das nachfolgende System ist im Ausführungsbeispiel als Anlegtrommel 45 ausgebildet ist. Als Bogenbeschleunigungsmittel 43 sind im Ausführungsbeispiel ein schwingender Vorgreifer 44 und eine Anlegtrommel 45 vorgesehen. Statt des Vorgreifers 44 kann aber auch eine umlaufende Vorgreifertrommel vorgesehen werden. Der Vorgreifer 44, der ein Bogenhaltemittel aufweist, welches im Ausführungsbeispiel aus mit einer Aufschlagleiste 46 zusammenwirkenden Greifern 47 besteht, ist zusätzlich mit Anlegmarken 48 ausgestattet. Die dem Vorgreifer 44 nachgeordnete Anlegtrommel 45 ist mit Bogenhaltesystemen versehen, die zur Realisierung einer Seitenkantenausrichtung in Axialrichtung verschiebbar ausgebildet sind. Der Anlegtrommel 45 ist ein Druckzylinder 49 nachgeordnet.

In bekannte Weise sind die Bogen 2 den Bogenstapel 3 bildend auf der Stapelplatte 4 angeordnet, wobei die Bogen 2 mit der Bogenvorderkante 2.1 an den Anschlagflächen 7.1 der Vorderkantenanschläge 7 anliegen. Durch einen an den Zugmitteln 5 angreifenden Antrieb wird die Oberseite des Bogenstapels 3 ständig auf einem Arbeitsniveau gehalten. Durch die im Bereich der Bogenhinterkante 2.2 positionierten Trennsauger 10, die gegen die Oberfläche des Bogenstapels 3 gesteuert werden, wird der oberste Bogen 2 erfasst und durch die Bewegung der Trennsauger 10 in ihrer Ausgangsposition im Bereich der Bogenhinterkante 2.2 vom Folgebogen getrennt, wobei der Tasterfuß 11 aus dem Profil des Bogenstapels 3 geschwenkt ist. Mittels der Bläser 12 und des wieder in das Profil des Bogenstapels 3 zurückgeschwenkten Tasterfußes 11 wird zwischen den von den Trennsaugern 10 gehaltenen Bogen 2 und dem Folgebogen ein Luftpolster aufgebaut, wobei die Bogenklappe 8 eine geradlinige Fortsetzung der Vorderkantenanschläge 7 bildet, sodass der Bogen 2 vom Folgebogen vollflächig getrennt wird. Die oberen Bogenleitmittel 41 der Bogenleitvorrichtung 40 sichern dabei die Lage des freien Endes des Bogens 2. Nachfolgend erfassen die ersten Transportsauger 13 den von den Trennsaugern 10 gehaltenen Bogen 2, und sind dabei unmittelbar den Trennsaugern 10 zugeordnet. Der Bogen 2 wird von den Trennsaugern 10 freigegeben und die Bogenklappe 8 im Gegenuhrzeigersinn geschwenkt, wobei die Bogenklappe 8 mit den unteren Bogenleitmitteln 42 und den oberen Bogenleitmitteln 41 einen Einlauftrichter bildet. Anschließend werden die auf den ersten Führungsschienen 16 durch Gleitsteine 15 angeordneten ersten Transportsauger 13 über die erste Schubstange 21 und die an dieser angreifenden sowie mit der ersten Antriebswelle 25 drehfest verbunden ersten Schubkurbel 23 in Förderrichtung 18 verschoben. Dabei ist der von den ersten Transportsaugern 13 in Förderrichtung 18 realisierte Weg so groß, dass die Bogenvorderkante 2.1 des von den ersten Transportsaugern 13 gehaltenen Bogens 2 gegen die Anlegmarken 48 des in einer Rastlage befindlichen Vorgreifers 44 geführt wird. Anschließend wird der Bogen 2 vom Vorgreifer 44 übernommen, indem die Greifer 47 gegen die Anschlagleiste 46 geführt werden, und von den ersten Transportsaugern 13 freigegeben. Der Vorgreifer 44 wird beschleunigt und der Bogen 2 der Anlegtrommel 45 zur Übergabe an den Druckzylinder 49 zugeführt.

Nach dem Anlegen des Bogens 2 mit der Vorderkante 2.1 an den Anlegmarken 48 und der Freigabe durch die ersten Transportsauger 13 werden diese nach dem Durchlaufen einer Umkehrlage zu den Trennsaugern 10 zur Übernahme eines zwischenzeitlich vereinzelten Bogens 2 zurückgeführt. Wird ein Vorgreifer 44 vorgesehen, der zur Übernahme eines Bogens 2 eine Rastlage durchläuft, wird dieser Bogen 2 unmittelbar vor dem Durchlaufen der Umkehrlage durch die ersten Transportsauger 13 an den Anlegmarken 48 angelegt. Ist eine mit einer alternierenden Geschwindigkeit ständig umlaufende Vorgreifertrommel vorgesehen, wird der von den ersten Transportsaugem 13 geförderte Bogen 2 dann an den Anlegmarken 48 angelegt, wenn dessen Geschwindigkeit geringfügig höher ist als die Umlaufgeschwindigkeit der Anlegmarken 48.

Ist es bei der Verwendung lediglich erster Transportsauger 13 erwünscht, dass die ersten Transportsauger 13 auf einer Bahn zu den Trennsaugern 10 zurückgeführt werden, die oberhalb der Bogenförderebene 30 verläuft, können die schwenkbar der Lagerwelle 31 zugeordneten ersten Führungsschienen 16 durch den von der ersten Kurvenscheibe 38 gesteuerten und mittels der ersten Koppel 32 mit den ersten Führungsschienen 16 verbundenen ersten Rollenhebel 34 angehoben und abgesenkt werden.

Soll ein hoher Bogendurchlauf realisiert werden, ist es möglich, neben den ersten Transportsaugem 13 die zweiten Transportsauger 14 vorzusehen, wobei die Transportsauger 13, 14 halbtourig durch die Motoren 27, 28 angetrieben werden und die Wirkungsweise der zweiten Transportsauger 14 sowie ihr Antrieb analog zu dem der ersten Transportsauger 13 erfolgt. Bei der Verwendung erster und zweiter Transportsauger 13, 14 ist es, um einen störungsfreien Transport der Bogen 2 zu ermöglichen bzw. eine Kollision der Transportsauger 13, 14 zu vermeiden, erforderlich, die Bewegung der Transportsauger 13, 14 nach dem Anlegen der Bogen 2 mit der Bogenvorderkante 2.1 an den Anlegmarken 48 auf einer Bahn zu den Trennsaugern 10 zu realisieren, die über der Bogenförder ebene 30 verläuft. Außerdem ist es erforderlich, um ein kollisionsfreies Arbeiten der Vorrichtung zu ermöglichen, dass die die ersten Transportsauger 13 verbindende erste Saugerstange 19 und die die zweiten Transportsauger 14 verbindende zweite Saugerstange 20 so ausgebildet sind, dass während des Transports der Bogen 2 durch die ersten Transportsauger 13 oder zweiten Transportsauger 14 eine Störungsfreie Rückführung der Transportsauger 13, 14 auf der oberhalb der Bogenförderebene 30 gelegenen Bahn möglich ist.

Um unabhängig vom Längsformat der innerhalb eines Formatbereichs zur Verarbeitung gelangenden Bogen 2 eine sicher Anlage der Bogenvorderkanten 2.1 an den Anlegmarken 48 zu ermöglichen, sind die Trennsauger 10, der Tasterfuß 11, die Transportsauger 13, 14 und gegebenenfalls weitere Arbeitsorgane sowie die zugehörigen Antriebe in einer funktionellen Einheit zusammengefasst, welche in oder entgegen der Förderrichtung 18 verschoben werden kann.

Im Ausführungsbeispiel wurde, um einen solchen Hub der Transportsauger 13, 14 realisieren zu können, der es ermöglicht, dass die auf dem Bogenstapel 3 befindlichen und von den Trennsaugern 10 vereinzelten Bogen 2 mittels der Transportsauger 13, 14 ohne zusätzliche Bogentransportmittel direkt den Bogenbeschleunigungsmitteln 43 zuzuführen, den Transportsaugern 13, 14 eine erste Schubkurbelgetriebe 50 und ein zweites Schubkurbelgetriebe 51 zugeordnet. Die Schubkurbelgetriebe 50, 51 bestehen aus den Gleitsteinen 15, Führungsschienen 16, 17, Schubstangen 21, 22, Schubkurbeln 23, 24 und Antriebswellen 25, 26. Die Transportsauger 13, 14 können auch durch andere Mechanismen, die einen ausreichenden Hub erzeugen, um die im Bereich der Hinterkante 2.2 erfassten Bogen 2 vom Bogenstapel 3 direkt den Bogenbeschleunigungsmitteln 43 zuzuführen, angetrieben werden. So können z. B. den auf den Führungsschienen 16, 17 angeordneten Transportsaugern 13, 14 auch direkt eine translatorische Bewegung erzeugende Antriebe, wie z. B. Linearmotoren, hydraulische oder pneumatische Antriebe, zugeordnet werden, wobei die Transportsauger 13, 14 auch die zusätzliche Funktion des Trennens der Bogen 2 vom Bogenstapel 3 übernehmen können.

Um trotz der direkten Zufuhr von im Bereich der Bogenhinterkante 2.2 durch die Transportsauger 13, 14 gehaltenen Bogen 2 zu den Bogenbeschleunigungsmitteln 43 die Verarbeitung hoher Bogenstapel zu sichern, ist es vorteilhaft, dem Druckzylinder 49 ein Hochversionsanlageaggregat nach DE 4343614 B4 mit drei höhenversetzt angeordneten Trommeln und einer Schwinganlage vorzuordnen.

### Aufstellung der verwendeten Bezugszeichen

- 1: Bogenanleger
- 2: Bogen
- 2.1: Bogenvorderkante
- 2.2: Bogenhinterkante
- 3: Bogenstapel
- 4: Stapelplatte
- 5: Zugmittel
- 6: Gestell
- 7: Vorderkantenanschlag
- 7.1: Anschlagfläche
- 8: Bogenklappe
- 9: Klappenwelle
- 10: Trennsauger
- 11: Tasterfuß
- 12: Bläser
- 13: Erster Transportsauger
- 14: Zweiter Transportsauger
- 15: Gleitstein
- 16: Erste Führungsschiene
- 17: Zweite Führungsschiene
- 18: Förderrichtung
- 19: Erste Saugerstange
- 20: Zweite Saugerstange
- 21: Erste Schubstange
- 22: Zweite Schubstange
- 23: Erste Schubkurbel
- 24: Zweite Schubkurbel
- 25: Erste Antriebswelle
- 26: Zweite Antriebswelle
- 27: Erster Motor
- 28: Zweiter Motor
- 29: Zahnriemen
- 30: Bogenförderebene
- 31: Lagerwelle
- 32: Erste Koppel
- 33: Zweite Koppel
- 34: Erster Rollenhebel
- 35: Zweiter Rollenhebel
- 36: Erste Kurvenrolle
- 37: Zweite Kurvenrolle
- 38: Erste Kurvenscheibe
- 39: Zweite Kurvenscheibe
- 40: Bogenleitvorrichtung
- 41: Obere Bogenleitmittel
- 42: Untere Bogenleitmittel
- 43: Bogenbeschleunigungsmittel
- 44: Vorgreifer
- 45: Anlegtrommel
- 46: Aufschlagleiste
- 47: Greifer
- 48: Anlegmarke
- 49: Druckzylinder
- 50: Erstes Schubkurbelgetriebe
- 51: Zweites Schubkurbelgetriebe

## Patentansprüche

1. Vorrichtung zum Zuführen von Bogen (2) eines an Vorderkantenanschlägen (7) anliegenden Bogenstapels (3) zu einem Druckzylinder (49) mit einen jeweils obersten Bogen (2) im Bereich der Bogenhinterkante (2.2) erfassenden und in eine Förderrichtung (18) verbringenden Transportsaugern (13, 14), wobei zwischen den Vorderkantenanschlägen (7) und dem Druckzylinder (49) Bogenbeschleunigungsmittel (43) vorgesehen sind, **dadurch gekennzeichnet, dass** die Bogen (2) den Bogenbeschleunigungsmitteln (43) durch die Transportsauger (13, 14) zuführbar sind *und der Bogen (2) durch die Bogenbeschleunigungsmittel unmittelbar an den Druckzylinder (49) übergebbar ist.*

2. Vorrichtung nach Anspruch 1, **dadurch gekennzeichnet, dass** als Bogenbeschleunigungsmittel (43) ein Vorgreifer (44) oder eine Vorgreifertrommel vorgesehen sind.

3. Vorrichtung nach Anspruch 2, **dadurch gekennzeichnet**, das dem Vorgreifer (44) oder der Vorgreifertrommel Anlegmarken (48) zugeordnet sind.

4. Vorrichtung nach Anspruch 1, **dadurch gekennzeichnet, dass** mindestens zwischen den Vorderkantenanschlägen (7) und den Bogenbeschleunigungsmitteln (43) eine die während des Transports der Bogen (2) freie Bogenvorderkante (2.1) führende Bogenleitvorrichtung (40) vorgesehen ist.

5. Vorrichtung nach Anspruch 4, **dadurch gekennzeichnet, dass** die Bogenleitvorrichtung (40) aus oberen Bogenleitmitteln (41) und unteren Bogenleitmitteln (42) besteht.

6. Vorrichtung nach Anspruch 5, **dadurch gekennzeichnet, dass** die oberen Bogenleitmittel (41) entgegen einer Förderrichtung (18) der Bogen (2), sich über die Vorderkantenanschläge (7) hinaus erstreckend, ausgebildet sind.

7. Vorrichtung nach Anspruch 5, **dadurch gekennzeichnet, dass** die unteren Bogenleitmittel (42) in Wirkverbindung mit einer Bogenklappe (8) stehen, die eine Fortsetzung der Anschlagflächen (7.1) bildet.

8. Vorrichtung nach Anspruch 1, **dadurch gekennzeichnet, dass** erste Transportsauger (13) und zweite Transportsauger (14) vorgesehen und diesen unabhängig voneinander steuerbare Antriebe zugeordnet sind.

9. Vorrichtung nach Anspruch 8, **dadurch gekennzeichnet, dass** die Transportsauger (13, 14) die Bogen (2) beim Transport in Förderrichtung (18) in einer Bogenförderebene (30) führen und bei der Bewegung entgegen der Förderrichtung (18) eine oberhalb der Bogenförderebene (30) gelegene Bahn beschreiben.

## Claims

1. Device for feeding sheets (2) of a sheet stack (3), which lies against front edge stops (7), to a printing cylinder (49) by transport suckers (13, 14) gripping a respective uppermost sheet (2) in the region of the sheet rear edge (2.2) and taking it in a conveying direction (18), wherein sheet acceleration means (43) are provided between the front edge stops (7) and the printing cylinder (49), **characterised in that** the sheets (2) can be fed to the sheet acceleration means (43) by the transport suckers (13, 14) and the sheets (2) are transferrable by the sheet acceleration means directly to the printing cylinder (49).

2. Device according to claim 1, **characterised in that** a pre-gripper (44) or a pre-gripper drum is provided as sheet acceleration means (43).

3. Device according to claim 2, **characterised in that** lay marks (48) are associated with the pre-gripper (44) or the pre-gripper drum.

4. Device according to claim 1, **characterised in that** a sheet guide device (40) guiding the sheet front edge (2.1), which is free during transport of the sheet (2), is provided at least between the front edge stops (7) and the sheet acceleration means (43).

5. Device according to claim 4, **characterised in that** the sheet guide device (40) consists of upper sheet guide means (41) and lower sheet guide means (42).

6. Device according to claim 5, **characterised in that** the upper sheet guide means (41) are constructed to extend beyond the front edge stops (7) against a conveying direction (18) of the sheets (2).

7. Device according to claim 5, **characterised in that** the lower sheet guide means (42) is disposed in operative connection with a sheet flap (8) forming a continuation of the stop surfaces (7.1).

8. Device according to claim 1, **characterised in that** first transport suckers (13) and second transport suckers (14) and drives controllable independently of one another are associated therewith.

9. Device according to claim 8, **characterised in that** the transport suckers (13, 14) guide the sheets (2) during transport in the conveying direction (18) in a sheet conveying plane (30) and on movement against the conveying direction (18) describe a path lying above the sheet conveying plane (30).

## Revendications

1. Dispositif pour fournir des feuilles (2) d'une pile de feuilles (3) appliquée contre des butées d'arête avant (7) à un cylindre d'impression (9) prenant respectivement une feuille supérieure (2) au niveau de son arête arrière (2.2) et des ventouses de transport (13, 14) agissant dans la direction de transfert (18),
* des moyens d'accélération de feuilles (43) étant prévus entre les butées
d'arête avant (7) et le cylindre d'impression (49),
dispositif **caractérisé en ce que**
- les feuilles (2) des moyens d'accélération de feuilles (43) sont fournies par les ventouses de transfert (13, 14), et
- les feuilles (2) sont transférées directement au cylindre d'impression (49) par les moyens d'accélération de feuilles (43).

2. Dispositif selon la revendication 1,
**caractérisé en ce que**
les moyens d'accélération de feuilles (43) sont constitués par une pince amont (44) ou un tambour de prise amont.

3. Dispositif selon la revendication 2,
**caractérisé en ce que**
des repères de marge (48) sont prévus pour la pince amont (44) ou le tambour de préhension.

4. Dispositif selon la revendication 1,
**caractérisé par**
un dispositif de guidage de feuilles (40) guidant l'arête avant (2.1) de la feuille (2) pendant son transport, au moins entre les butées d'arête avant (7) et les moyens d'accélération de feuilles (43).

5. Dispositif selon la revendication 4,
**caractérisé en ce que**
le dispositif de guidage de feuilles (40) se compose de moyens supérieurs de guidage de feuilles (41) et de moyens inférieurs de guidage de feuilles (42).

6. Dispositif selon la revendication 5,
**caractérisé en ce que**
les moyens supérieurs de guidage de feuilles (41) s'étendent dans la direction opposée à la direction de transfert (18) des feuilles (2) au-dessus des butées (7) de l'arête avant.

7. Dispositif selon la revendication 5,
**caractérisé en ce que**
les moyens inférieurs de guidage de feuilles (42) coopèrent avec un volet à feuille (8) constituant le prolongement des surfaces de butées (7.1).

8. Dispositif selon la revendication 1,
**caractérisé par**
des premières ventouses de transport (13) et des secondes ventouses de transport (14) auxquelles sont associés des moyens d'entraînement commandés indépendamment.

9. Dispositif selon la revendication 8,
**caractérisé en ce que**
les ventouses de transport (13, 14) conduisent les feuilles (2) pour leur transport dans la direction de transfert (18) dans un plan de transfert de feuilles (30) et pour un mouvement opposé à la direction de transfert (18), ils décrivent une trajectoire située au-dessus du plan du convoyeur à feuilles (30).
